# EUROPÄISCHE PATENTSCHRIFT

(11) **EP 0 468 081 B1**
(45) Veröffentlichungstag und Bekanntmachung des Hinweises auf die Patenterteilung: **21.09.1994**
(21) Anmeldenummer: 90114419.6
(22) Anmeldetag: 27.07.1990
(51) Int. Cl.: B08B 3/02

(54) **Spritzpistole für die Hochdruckreinigung**
Spraygun for high-pressure cleaning
Pistolet de pulvérisation pour le nettoyage à haute pression

(43) Veröffentlichungstag der Anmeldung: 29.01.1992
(73) Patentinhaber: Alfred Kärcher GmbH & Co., 71364 Winnenden (DE)
(72) Erfinder: Veit, Eberhard, D-7320 Göppingen (DE); Nieuwkamp, Wolfgang, D-7150 Backnang (DE); Schneider, Josef, D-7150 Backnang (DE)
(74) Vertreter: Hoeger, Stellrecht & Partner

(56) Entgegenhaltungen:
- EP-A- 0 195 264
- EP-A- 0 214 749
- EP-A- 0 312 862
- DE-A- 3 721 415
- DE-U- 8 716 267
- FR-A- 2 325 469
- US-A- 3 058 668
- US-A- 3 118 610

## Beschreibung

Die Erfindung betrifft eine Spritzpistole für die Hochdruckreinigung mit integrierter Pumpe, integriertem Pumpenantrieb, Griff und Zuleitungen für die Reinigungsflüssigkeit und gegebenenfalls für die Antriebsenergie.

Eine Spritzpistole der genannten Art ist in der EP-A2 0312862 beschrieben. Bei der bekannten Spritzpistole sind die einzelnen Teile in einem gemeinsamen Gehäuse untergebracht und untrennbar miteinander verbunden. Aufgrund dieser Bauweise ist die bekannte Spritzpistole nur für bestimmte, festgelegte Anwendungen geeignet.

Es ist die Aufgabe der Erfindung, eine einfach aufgebaute und leicht montierbare, gattungsgemäße Spritzpistole anzugeben, welche leicht für sehr unterschiedliche, insbesondere auch für neue, unvorhersehbare Anwendungen ausgestattet werden kann.

Diese Aufgabe wird mit einer Spritzpistole der eingangs genannten Art dadurch gelöst, daß die Funktionseinheiten der Spritzpistole als Module ausgebildet sind.

Die Funktionseinheiten der erfindungsgemäßen Spritzpistole lassen sich leicht aus- und einbauen, ohne daß dabei die anderen Funktionseinheiten hinderlich sind oder in Mitleidenschaft gezogen werden. Die einzelnen Funktionseinheiten können auf Vorrat hergestellt werden und ein Ersatz einer Funktionseinheit durch eine anders ausgebildete oder einer defekten Funktionseinheit durch eine gleichartige aber intakte läßt sich deshalb sehr schnell und rationell durchführen. Aufgrund der günstigen Ausgestaltung der erfindungsgemäßen Spritzpistole ist es sinnvoll, wenn die Spritzpistole jeweils nur solche Funktionseinheiten enthält, die für eine spezielle Anwendung benötigt werden. Dadurch läßt sich erreichen, daß die erfindungsgemäße Spritzpistole immer kompakt aufgebaut und relativ leicht ist.

Der Aus- und Einbau einer Funktionseinheit bzw. eines Moduls wird noch weiter erleichtert, wenn für die Funktionseinheiten Pumpenantrieb, Pumpe mit Getriebe und Griff mindestens zwei miteinander verbundene Gehäuse vorgesehen sind. Beispielsweise ist es günstig, für den Pumpenantrieb und die Pumpe mit Getriebe ein gemeinsames Gehäuse vorzusehen und den Griff als weiteres Gehäuse auszubilden. Bei einer solchen Ausgestaltung lassen sich der Pumpenantrieb und das Getriebe in sehr einfacher Weise mittels einer mechanischen Steckkupplung verbinden. Aber auch wenn der Pumpenantrieb und die Pumpe mit Getriebe in unterschiedlichen Gehäusen untergebracht sind, hat dies beachtliche, zusätzliche Vorteile. Stehen nämlich - was in einem solchen Fall besonders günstig ist - dabei der Pumpenantrieb und das Getriebe über eine Magnetkupplung miteinander im Eingriff, so ist dies zwar aufwendiger als bei der Verwendung einer Steckkupplung, auf der anderen Seite lassen sich dann aber das Pumpengehäuse und das Motorengehäuse so ausgestalten, daß die Außenfronten der Gehäuse weitgehend geschlossen sind und insbesondere keine zu bewegenden Teile durch die Wände der Gehäuse hindurchgeführt sind. Dies ist - wenn elektrisch angetrieben wird - aus Sicherheitsgesichtspunkten günstig, weil dann die unter Druck stehende Reinigungsflüssigkeit, wie zum Beispiel Wasser, vollständig von den unter Spannung stehenden Teilen getrennt ist.

Die Effektivität der erfindungsgemäßen Spritzpistole läßt sich in vorteilhafter Weise noch steigern, wenn ein als Chemikalienbehälter ausgebildetes Gehäuse integriert ist. Da Reinigungschemikalien üblicherweise nur in geringen Mengen zu der mehr mechanisch wirkenden Reinigungsflüssigkeit zugesetzt werden, erhöht sich das Gewicht der Spritzpistole durch den Einbau des Chemikalienbehälters nicht wesentlich.

Vorteilhaft ist es, wenn die Gehäuse lösbar miteinander verbunden sind. Durch diese Ausgestaltung läßt sich der Austausch bzw. Ersatz von Funktionseinheiten der erfindungsgemäßen Spritzpistole noch einmal beachtlich beschleunigen. Vor allem ist es bei einer so ausgestalteten Spritzpistole ohne weiteres möglich, daß auch Nicht-Fachleute den Austausch bzw. den Ersatz der Funktionseinheiten vornehmen. Gerade auch dann, wenn die Spritzpistole einen Chemikalienbehälter aufweist, ist die lösbare Verbindung günstig, weil es sich dann anbietet, für jede Chemikalie einen gesonderten Chemikalienbehälter vorzusehen, der in gefülltem Zustand mit der Spritzpistole verbunden wird.

Günstig ist es, wenn als Antrieb ein Elektromotor mit rotierendem Anker, ein Linearmotor oder ein Druckluftmotor eingebaut ist. Die Elektromotoren mit rotierendem Anker sind besonders robust und preisgünstig, während die Linearmotoren, welche sich als elektromagnetische Pumpe einsetzen lassen, einen besonders kompakten Aufbau ermöglichen, weil der Motor die Pumpe bereits einschließt. Druckluftmotoren in Spritzpistolen mit integrierter Pumpe haben insbesondere den Vorteil, daß bei ihnen das bei Verwendung eines elektrischen Antriebs immer etwas problematische Nebeneinander von unter Druck stehender Reinigungsflüssigkeit und unter elektrischer Spannung stehenden Teilen nicht vorhanden ist. Außerdem können Druckluftmotoren aus Kunststoff hergestellt werden und sind dann sehr leicht.

Es ist günstig, wenn - bei Verwendung von Elektromotoren mit rotierendem Antrieb - mindestens ein galvanisches Element, zum Beispiel ein Akkumulator, in die Spritzpistole integriert ist. Beispielsweise ist es möglich, Ausnehmungen für galvanische Elemente im Griff der Spritzpistole vorzusehen. Zwar erhöhen Akkumulatoren das Gewicht der Spritzpistole, aber in vielen Fällen ist es günstig, nicht auf eine stationäre Stromquelle angewiesen zu sein, und eine möglichst große Bewegungsfreiheit zu haben.

Es ist vorteilhaft, wenn - beim Vorliegen von zwei Zuleitungen - diese ab einem Vereinigungspunkt aneinander anliegend zur Spritzpistole geführt werden. Eine Zuleitung ist bei Hochdruckreinigungsgeräten zur Zufuhr der Reinigungsflüssigkeit in jedem Fall erforderlich. Eine Behinderung der Handhabung tritt durch eine einzige Zuleitung kaum ein. Kommt allerdings noch eine zweite, von der ersten getrennte hinzu, ist eine Behinderung nicht mehr auszuschließen. Vorteilhaft sind aneinander anliegende Zuleitungen in der Weise ausgestaltet, daß ein erster Schlauch für die Reinigungsflüssigkeit vorgesehen ist, an dem mindestens ein weiterer Schlauch für die Zuführung der Antriebsenergie direkt angeformt ist.

In dem Vereinigungspunkt, bzw. in seiner unmittelbaren Umgebung, lassen sich in vorteilhafter Weise die Einrichtungen zur Anpassung der Stromversorgung an die Betriebsdaten des - elektrisch betriebenen - Pumpenantriebs anordnen. Als eine solche Einrichtung kann beispielsweise ein Gleichrichter oder ein Akkumulator mit Ladegerät vorgesehen sein. Günstig ist dabei ein Akkumulator, weil dieser einerseits die Stromversorgung von einer stationären Stromquelle unabhängig macht und andererseits mit seinem Gewicht nicht die Spritzpistole belastet, allerdings ist bei Verwendung eines in einem Gehäuse außerhalb der Spritzpistole untergebrachten Akkumulators die Bewegungsfreiheit geringer als bei Verwendung eines in die Spritzpistole integrierten Akkumulators.

Besonders leichtgewichtig ist die Spritzpistole ausgebildet, wenn sie abgesehen von den Teilen, die eine gute elektrische Leitfähigkeit aufweisen müssen, aus Kunststoff besteht.

Die nachfolgende Beschreibung bevorzugter Ausführungsbeispiele der erfindungsgemäßen Spritzpistole dient im Zusammenhang mit der Zeichnung der näheren Erläuterung. Es zeigen:
- Fig. 1:: in schematischer Seitenansicht ein Ausführungsbeispiel der erfindungsgemäßen Spritzpistole,
- Fig. 2: in perspektivischer Darstellung ein Stromkabel, einen Ansaugschlauch für die Reinigungsflüssigkeit, einen Kombinationsschlauch für die Zuleitung von Strom und Reinigungsflüssigkeit zur Spritzpistole und ein Versorgungsgehäuse, in welches das Stromkabel und der Ansaugschlauch münden und aus dem der Kombinationsschlauch herausgeführt ist, und
- Fig. 3: einen Schnitt durch den Kombinationsschlauch entlang der in der Fig. 2 gezeigten Linie 3-3.

In der Fig. 1 ist eine modular aufgebaute Spritzpistole 1 für die Hochdruckreinigung gezeigt. Die einzelnen Funktionseinheiten sind in separaten Gehäusen untergebracht, die lösbar miteinander verbunden sind. Die Verbindungselemente sind in der Fig. 1 nicht gezeigt. Ein als Pumpenantrieb dienender Motor und ein Getriebe mit einer Pumpe sind in zwei hintereinander angeordneten, separaten Gehäusen untergebracht, wobei das vordere, d. h. der zu reinigenden Oberfläche zugewandte Gehäuse das Pumpengehäuse 4 ist. Bei den Angaben zur Geometrie der Spritzpistole ist im vorliegenden Text zugrundegelegt, daß die Oberseiten des Pumpen- und des Motorengehäuses horizontal verlaufen und den oberen Abschluß der Spritzpistole bilden. An der Unterseite des Motorengehäuses 2 ist ein Griff 6 angebracht und an der Unterseite des Pumpengehäuses 4 ein Chemikalienbehälter 12. Aus der Stirnwand des Pumpengehäuses 4 ragt horizontal ein mittels einer Verschraubung 21 befestigtes Strahlrohr 13 heraus, das in seinem vorderen Teil schräg nach unten gebogen ist, wobei der vordere und der hintere Teil einen stumpfen Winkel einschließen, und das an dem der zu reinigenden Oberfläche zugewandten Ende eine Düse 14 aufweist, auf die im Bedarfsfalle ein - nicht gezeigter - Bürstenwaschaufsatz gesteckt wird.

Im Längsschnitt, d. h. in einem Schnitt parallel zur Seitenansicht, sind das Motoren- und das Pumpengehäuse 2 bzw 4 - wenn man von einer Ausnehmung und einer Erweiterung absieht, auf die weiter unten eingegangen wird - trapezförmig ausgebildet. Die Trapeze ergänzen sich im verbundenen Zustand zu einem Rechteck, wobei die aneinander anliegenden Wände der beiden Gehäuse in der Weise zur Stirnwand des Pumpengehäuses 4 geneigt sind, daß die Wand des Motorengehäuses 2 überhängt.

Die geneigte Wand des Motorengehäuses 2 weist eine konusförmige Ausnehmung 3 und die geneigte Wand des Pumpengehäuses 4 eine konusförmige Erweiterung 5 auf, die so entsprechend der Ausnehmung 3 dimensioniert und positioniert ist, daß im verbundenen Zustand die Erweiterung 5 in die Ausnehmung 3 eingreift. Die Konusachsen der Ausnehmung 3 und der Erweiterung 5 verlaufen senkrecht zur Stirnwand des Pumpengehäuses 4.

Die Motorenachse im Motorengehäuse 2 ist koaxial mit der Konusachse der Ausnehmung 3 angeordnet. Bei dem Motor handelt es sich um einen Elektromotor mit rotierendem Anker, wobei alle gängigen Typen dieser Motorenart, wie Gleichstrom-, Drehstrom- und Wechselstrommotoren einsetzbar sind. Die Motoren können beispielsweise einen Permanentmagnet aufweisen oder mit 42 Volt Wechselspannung oder mit 24 Volt Wechselspannung in Kombination mit einem Gleichrichter betrieben werden. Motoren sehr unterschiedlicher Leistung sind einsetzbar.

Die Drehmomentübertragung vom Motor auf die Welle des Getriebes und damit auf die Pumpe im Pumpengehäuse 4 erfolgt über eine Magnetkupplung. Die Magnetkupplung besteht aus einem mit dem Rotor des Motors drehfest verbundenen Magneten, welcher in dem die Ausnehmung 3 umgebenden Gehäusebereich umläuft, und welcher der in die Erweiterung 5 hineinreichenden Getriebewelle ein Drehmoment mitteilt.

Der Chemikalienbehälter 12 ist über eine.- nicht gezeigte.- Saugleitung mit dem Pumpengehäuse 4 verbunden, in dem die Vermischung der Chemikalie mit der Reinigungsflüssigkeit stattfindet. Für jede verwendete Chemikalie ist ein eigener Behälter vorgesehen, der bei Bedarf an der Unterseite des Pumpengehäuses 4 befestigt wird. Beispielsweise enthält ein Behälter eine Reinigungschemikalie und ein anderer einen Entwachser. Die Zudosierrate ist für die einzelnen Chemikalien fest eingestellt.

Die über das Getriebe angetriebene Pumpe saugt Reinigungsflüssigkeit, üblicherweise Wasser, aus einem - nicht gezeigten - Vorratsbehälter und direkt oder indirekt die Chemikalie aus dem Chemikalienbehälter 12 an und spritzt das Wasser/Chemikaliengemisch unter Druck durch das an dem stromabwärts liegenden Ende der Pumpe angeschlossene Strahlrohr 13 und durch die Düse 14 auf die zu reinigende Fläche.

Der Griff 6 hat im Längsschnitt die Form eines Parallelogramms, welches eine durchgehende, ebenfalls als Parallelogramm ausgebildete Öffnung 8 aufweist, deren Randbereiche zu Außenkanten des Griffs 6 parallel sind. Die längere Diagonale der Parallelogramme verläuft nach hinten/unten. Der rückwärtige Teil des Griffs ist als Handgriff 10 ausgebildet. Er weist auf seiner der Öffnung 8 zugewandten Seite einen Schaltknopf 9 zur Betätigung eines Schalters auf, mit dem der Motor an- und abgeschaltet wird.

Ein in den Fig. 2 und 3 gezeigter Kombinationsschlauch 18 verbindet das Pumpengehäuse 4 mit einem Versorgungsgehäuse 15. Der Kombinationsschlauch 18 besteht aus einem Schlauch 19, an dessen Wandung außen zwei Schläuche 20 mit im Vergleich zum Schlauch 19 relativ kleinem Durchmesser direkt angeformt sind. In den Querschnitten senkrecht zur Achse des Schlauches 19 liegen die Schlauchmittelpunkte jeweils auf einer Geraden. Durch den Schlauch 19 wird Reinigungsflüssigkeit transportiert. In mindestens einem der Schläuche 20 ist die Stromversorgung für den Motor verlegt. In dem Versorgungsgehäuse 15 münden ein Stromkabel 16 und ein Ansaugschlauch 17 für die Reinigungsflüssigkeit. Innerhalb des Versorgungsgehäuses 15 können das Stromkabel 16 und der Wasseransaugschlauch 18 direkt im Kombinationsschlauch 18 zusammengeführt werden. Alternativ kann das Stromkabel 16 in einem im Versorgungsgehäuse 15 untergebrachten Gleichrichter enden, aus dem heraus der Motor über in den Schläuchen 20 verlegte Leitungen mit Gleichstrom versorgt wird. Bei einer weiteren Alternative enthält das Versorgungsgehäuse 15 Akkumulatoren und ein Ladegerät für diese, wobei das Stromkabel das Ladegerät speist und der Motor wiederum über in den Schläuchen 20 verlegte Leitungen aus den Akkumulatoren mit Strom versorgt wird. Der Kombinationsschlauch 18 mündet in das Pumpengehäuse 4. Der Stromtransport von dort zum Motor erfolgt beispielsweise über an den Gehäusen befestigte - in den Fig.-nicht gezeigte - Steckverbindungen.

Aufgrund des modularen Aufbaus der Spritzpistole können die einzelnen Funktionseinheiten leicht gegen andere ausgetauscht werden, sei es weil sie defekt sind, sei es weil die Austauscheinheit für eine beabsichtigte Anwendung geeigneter ist, als die vorher eingebaute. Die schwerste Funktionseinheit, d. h.-normalerweise den Motor, welche die Lage des Schwerpunkts wesentlich mitbestimmt, über dem Griff 6 anzuordnen, ist deshalb vorteilhaft, weil dann auch die vertikale Schwerelinie der Spritzpistole in Griffnähe verläuft. Dadurch wird das von der Spritzpistole auf die haltende Hand ausgeübte Drehmoment und damit ein Ermüdungsfaktor minimiert.

Alternativ können Pumpe, Getriebe und Motor in einem Gehäuse untergebracht sein, wobei dann Getriebe und Motor mittels einer mechanischen Steckkupplung verbunden sind. Eine solche Kupplung ist weniger aufwendig als eine Magnetkupplung. Allerdings ist dabei die Abdichtung zwischen der Reinigungsflüssigkeit, bei der es sich ja üblicherweise um Wasser handelt, und den unter Spannung stehenden Teilen schwieriger, was aus Sicherheitsgründen von Belang ist. Dieses Problem wird entschärft, wenn statt eines Elektromotors mit rotierendem Anker als Motor ein Druckluftmotor oder auch ein als elektromotorische Pumpe ausgebildeter Linearmotor verwendet wird. Beim Einsatz eines Druckluftmotors ist statt des Stromkabels 16 eine Druckluftleitung in das Versorgungsgehäuse 15 hineingeführt, welche direkt in einen der Schläuche 20 mündet. Der Druckluftmotor ist auch einsetzbar, wenn für den Motor ein separates Gehäuse vorgesehen ist. Zusätzlich vereinigt ein Linearmotor die Funktionen von Motor und Pumpe und trägt deshalb zur Gewichtsverminderung bei und ermöglicht eine besonders kompakte Bauweise.

Bei einer weiteren Alternative sind Akkumulatoren 11 für die Stromversorgung des Motors im Griff 6 und zwar im vorderen, dem Handgriff gegenüberliegenden und zu ihm parallelen Teil untergebracht. Diese Alternative macht den Griff 6 zwar etwas schwerer, aber auf der anderen Seite spart man sich dabei das Versorgungsgehäuse 15 und statt des Kombinationsschlauches 18 wird nur der Ansaugschlauch 17 für die Reinigungsflüssigkeit benötigt. Außerdem sind - ein separates Motorengehäuse vorausgesetzt - bei dieser Ausbildung der Stromversorgung die Reinigungsflüssigkeit und die Stromversorgung räumlich vollständig voneinander getrennt.

Hauptsächlich um Gewicht zu sparen, sind alle Teile, die keine gute elektrische Leitfähigkeit aufweisen müssen, insbesondere das Getriebe, die Pumpe, die Gehäuse, der Griff, das Strahlrohr und die Düse, aus Kunststoff gefertigt.

Die Spritzpistole 1 wird für die Hochdruckreinigung in der folgenden Weise eingesetzt:
Zunächst wird die Spritzpistole entsprechend den Bedingungen bei der vorzunehmenden Reinigungsoperation bestückt. Berücksichtigt wird dabei beispielsweise, ob zur Entfernung des Schmutzes ein Chemikalienzusatz erforderlich ist oder nicht, ob ein Stromanschluß oder eine Luftdruckleitung zur Verfügung steht, ob es auf große Manövrierfähigkeit ankommt und ob das Gewicht der Spritzpistole ein bestimmender Faktor ist. Je nach den vorliegenden Bedingungen wird ein Chemikalienbehälter am Pumpengehäuse befestigt oder nicht, erfolgt die Wahl der Pumpe und des Motors und wird entweder - wenn Gleichstrom einsetzbar ist - der Griff mit Akkumulatoren verwendet oder wird der Kombinationsschlauch an der Spritzpistole festgelegt, um ihr - außer der Reinigungsflüssigkeit - Strom oder Druckluft zuzuführen.
Ist die Spritzpistole für die beabsichtigte Reinigungsoperation bestückt, wird der Ansaugschlauch für die Reinigungsflüssigkeit an den Lieferanten der Reinigungsflüssigkeit, beispielsweise an eine Wasserleitung, und gegebenenfalls die Energiezuleitung an die außerhalb der Spritzpistole positionierte Energiequelle angeschlossen. Dann wird das Strahlrohr mit der Düse und gegebenenfalls dem Bürstenwaschaufsatz auf die zu reinigende Fläche gerichtet bzw. aufgesetzt und schließlich durch Betätigen des Schaltknopfes der Motor eingeschaltet und damit die Reinigung begonnen, bei der Reinigungsflüssigkeit oder ein Reinigungsflüssigkeit/Chemikaliengemisch auf die zu reinigende Fläche gespritzt wird.

## Patentansprüche

1. Spritzpistole für die Hochdruckreinigung mit integrierter Pumpe, integriertem Pumpenantrieb, Griff und Zuleitungen für die Reinigungsflüssigkeit und gegebenenfalls für die Antriebsenergie,
**dadurch gekennzeichnet**
daß die Funktionseinheiten der Spritzpistole (1) als Module ausgebildet sind.

2. Spritzpistole nach Anspruch 1, dadurch gekennzeichnet, daß für die Funktionseinheiten Pumpenantrieb, Pumpe mit Getriebe und Griff (6) mindestens zwei miteinander verbundene Gehäuse vorgesehen sind.

3. Spritzpistole nach Anspruch 2, dadurch gekennzeichnet, daß der Pumpenantrieb und das Getriebe über eine Magnetkupplung miteinander im Eingriff sind.

4. Spritzpistole nach einem der vorangegangenen Ansprüche, dadurch gekennzeichnet, daß ein als Chemikalienbehälter (12) ausgebildetes Gehäuse integriert ist.

5. Spritzpistole nach einem der Ansprüche 2 bis 4, dadurch gekennzeichnet, daß die Gehäuse lösbar miteinander verbunden sind.

6. Spritzpistole nach einem der vorangegangenen Ansprüche, dadurch gekennzeichnet, daß als Pumpenantrieb ein Elektromotor mit rotierendem Anker, ein Linearmotor oder ein Druckluftmotor eingebaut ist.

7. Spritzpistole nach Anspruch 6, dadurch gekennzeichnet, daß mindestens ein galvanisches Element (1) integriert ist.

8. Spritzpistole nach einem der Ansprüche 1 bis 6, dadurch gekennzeichnet, daß die Zuleitungen für die Reinigungsflüssigkeit und die Antriebsenergie ab einem Vereinigungspunkt aneinander anliegend zur Spritzpistole (1) geführt werden.

9. Spritzpistole nach Anspruch 8, dadurch gekennzeichnet, daß ein erster Schlauch (17) für die Reinigungsflüssigkeit vorgesehen ist, an den mindestens ein weiterer Schlauch (18) für die Zuführung der Antriebsenergie direkt angeformt ist.

10. Spritzpistole nach Anspruch 8 oder 9, dadurch gekennzeichnet, daß im Bereich des Vereinigungspunkts Einrichtungen zum Anpassen der Antriebsenergie an die Betriebsdaten des - elektrisch betriebenen - Antriebs angeordnet sind.

11. Spritzpistole nach Anspruch 10, dadurch gekennzeichnet, daß zur Anpassung ein Gleichrichter oder ein Akkumulator mit Ladegerät vorgesehen ist.

12. Spritzpistole nach einem der vorangegangenen Ansprüche, dadurch gekennzeichnet, daß sie, abgesehen von den Teilen, die eine gute elektrische Leitfähigkeit aufweisen müssen, aus Kunststoff besteht.

## Claims

1. Spray gun for high-pressure cleaning comprising an integrated pump, integrated pump drive, handle and supply lines for the cleaning liquid and if necessary for the drive energy, characterized in that the functional units of the spray gun (1) are designed as modules.

2. Spray gun as defined in claim 1, characterized in that at least two housings connected to one another are provided for the functional units pump drive, pump with gear and handle (6).

3. Spray gun as defined in claim 2, characterized in that the pump drive and the gear are in engagement with one another via a magnetic coupling.

4. Spray gun as defined in any of the preceding claims, characterized in that a housing designed as a container for chemicals (12) is integrated.

5. Spray gun as defined in any of claims 2 to 4, characterized in that the housings are detachably connected to one another.

6. Spray gun as defined in any of the preceding claims, characterized in that an electric motor with a rotating armature, a linear motor or a compressed-air motor is installed as pump drive.

7. Spray gun as defined in claim 6, characterized in that at least one galvanic element (1) is integrated.

8. Spray gun as defined in any of claims 1 to 6, characterized in that the supply lines for the cleaning liquid and the drive energy are guided to the spray gun (1) such that they abut on one another from a junction point onwards.

9. Spray gun as defined in claim 8, characterized in that a first hose (17) for the cleaning liquid is provided, at least one additional hose (18) for the supply of the drive energy being integrally formed directly onto said first hose.

10. Spray gun as defined in claim 8 or 9, characterized in that means for adapting the drive energy to the operating parameters of the - electrically driven - drive are arranged in the region of the junction point.

11. Spray gun as defined in claim 10, characterized in that a rectifier or an accumulator with a charger is provided for the adaptation.

12. Spray gun as defined in any of the preceding claims, characterized in that it consists of plastic apart from the parts necessarily having a good electrical conductivity.

## Revendications

1. Pistolet de pulvérisation pour le nettoyage à haute pression, comportant une pompe intégrée, un entraînement de pompe intégré, une poignée et des conduites d'amenée pour le liquide de nettoyage et éventuellement pour l'énergie d'entraînement,
caractérisé en ce que les unités fonctionnelles du pistolet de pulvérisation (1) sont réalisées en tant que modules.

2. Pistolet de pulvérisation selon la revendication 1, caractérisé en ce que, pour les unités fonctionnelles constituées par l'entraînement de pompe, la pompe avec transmission, et la poignée (6) sont prévus au moins deux boîtiers reliés l'un à l'autre.

3. Pistolet de pulvérisation selon la revendication 2, caractérisé en ce que l'entraînement de pompe et la transmission sont en engagement l'un avec l'autre via un accouplement magnétique.

4. Pistolet de pulvérisation selon l'une quelconque des revendications précédentes, caractérisé en ce qu'un boîtier réalisé en tant que réservoir de produits chimiques (12) est intégré.

5. Pistolet de pulvérisation selon l'une quelconque des revendications 2 à 4, caractérisé en ce que les boîtiers sont reliés l'un à l'autre de façon détachable.

6. Pistolet de pulvérisation selon l'une quelconque des revendications précédentes, caractérisé en ce qu'il est monté en tant qu'entraînement de pompe un moteur électrique avec une armature rotative, un moteur linéaire ou un moteur à air comprimé.

7. Pistolet de pulvérisation selon la revendication 6, caractérisé en ce qu'au moins un élément galvanique (1) est intégré.

8. Pistolet de pulvérisation selon l'une quelconque des revendications 1 à 6, caractérisé en ce que les conduites d'amenée pour le liquide de nettoyage et l'énergie d'entraînement sont amenées au pistolet de pulvérisation (1) accolées l'une à l'autre à partir d'un point de jonction.

9. Pistolet de pulvérisation selon la revendication 8, caractérisé en ce qu'un premier tuyau (17) est prévu pour le liquide de nettoyage, sur lequel est directement formé au moins un autre tuyau (18) pour l'amenée de l'énergie d'entraînement.

10. Pistolet de pulvérisation selon l'une ou l'autre des revendications 8 et 9, caractérisé en ce que dans la région du point de jonction sont agencés des dispositifs pour l'adaptation de l'énergie d'entraînement aux données de fonctionnement de l'entraînement, ce dernier étant un entraînement électrique.

11. Pistolet de pulvérisation selon la revendication 10, caractérisé en ce que pour l'adaptation il est prévu un redresseur ou un accumulateur comportant un chargeur.

12. Pistolet de pulvérisation selon l'une quelconque des revendications précédentes, caractérisé en ce que celui-ci, exception faite des parties qui doivent présenter une bonne conductibilité électrique, est constitué en matière plastique.
